# FASCICULE DE BREVET EUROPEEN

(11) **EP 3 417 948 B1**
(45) Date de publication et mention de la délivrance du brevet: **04.08.2021**
(21) Numéro de dépôt: 18175550.5
(22) Date de dépôt: 01.06.2018
(51) Int. Cl.: B05B 11/00

(54) **POMPE MOULÉE POUR LA DISTRIBUTION D'UN PRODUIT FLUIDIQUE**
GEGOSSENE PUMPE FÜR DIE VERTEILUNG EINES FLUIDPRODUKTS
MOULDED PUMP FOR DISPENSING A FLUID PRODUCT

(30) Priorité: 22.06.2017 FR 1755731
(43) Date de publication de la demande: 26.12.2018
(73) Titulaire: Albéa Services, 92230 Gennevilliers (FR)
(72) Inventeur: Ezzina, Emir, 78100 Montigny-le-Bretonneux (FR); Rossignol, Eric, 71100 Chalon sur Saone (FR)
(74) Mandataire: Gevers & Orès

(56) Documents cités:
- WO-A1-2004/080607
- US-A- 3 486 663
- US-A- 3 753 518
- US-A- 5 271 432
- US-A1- 2006 243 825

## Description

### Domaine de l'invention

L'invention concerne une pompe de distribution d'un produit fluidique ainsi qu'un procédé de fabrication d'une telle pompe.

### Etat de la technique

Certains flacons de produits cosmétiques sont pourvus d'une pompe configurée pour aspirer le produit cosmétique contenu dans le réservoir du flacon afin de le distribuer, par exemple au moyen d'une buse ou par une simple ouverture. Le produit peut ainsi être extrait ou pulvérisé du flacon afin de permettre son application. La pompe est souvent actionnée au moyen d'un bouton-poussoir sur lequel l'utilisateur exerce une pression pour déclencher le fonctionnement de la pompe. Une pompe comprend en particulier une chambre de dosage dont le volume varie pour permettre l'aspiration du produit dans la chambre par un orifice d'entrée, lorsque le volume augmente, puis son expulsion en dehors de la chambre par un orifice de sortie, lorsque le volume de la chambre diminue. Le produit sort de la chambre dans un conduit de distribution, qui le mène à l'ouverture ou la buse habituellement agencée sur le bouton-poussoir.

On connait différentes sortes de pompes, ayant chacune des caractéristiques particulières, afin de fonctionner spécifiquement, soit avec des produits liquides peu visqueux, ou bien avec des produits liquides visqueux, telles des crèmes ou des mousses. Ainsi, il existe des pompes dont la chambre est formée par un corps rigide et d'un piston qui ferme la chambre, et dont le déplacement dans le corps réduit ou augmente le volume de la chambre. Le déplacement du piston est en général contrôlé en actionnant le bouton-poussoir. Une telle pompe sert souvent pour des produits liquides à vaporiser.

Il existe d'autres pompes pour produit plus visqueux, dont la chambre est définie en grande partie par une membrane flexible. Le volume de la chambre est contrôlé par déformation de la membrane. En configuration non déformée de la membrane, le volume de la chambre est maximal. Lorsque la membrane est déformée, le volume de la chambre diminue, de préférence jusqu'à un volume assez faible pour qu'un maximum de produit sorte de la chambre. De telles pompes ont en outre l'avantage d'éviter d'avoir recourt à un ressort en métal, les éléments de la pompe étant en matériau plastique.

Ces pompes à membrane flexible sont généralement composées d'un assemblage de plusieurs pièces dont certaines d'entre elles peuvent être moulées. Il existe ainsi des pompes en 2 ou 3 pièces nécessitant un assemblage des composants post moulage par une machine supplémentaire et/ou dans le moule.

Il existe également des pompes moulées en une opération de manière à former un unique composant, comme cela est le cas dans le document WO 2004/080607.

### Résumé de l'invention

L'objectif de la présente invention est de proposer un dispositif de distribution doseur de type pompe le plus simple possible avec un minimum de composants afin de réduire les coûts de production ainsi que le temps de fabrication. L'objectif est de produire une pompe prête à emploi directement en sortie de l'étape de moulage, et qui puisse aussi bien être assemblée par la suite sur un tube souple avec la tête en bas, que sur un contenant rigide d'un flacon.

L'invention se rapporte ainsi à une pompe de distribution d'un produit fluidique selon la revendication 1 et apte à être montée sur un contenant du type tube flexible ou flacon rigide, comportant :
- une chambre de dosage à volume variable définie au moins en partie par une membrane déformable entre un état initial dans lequel le volume de la chambre de dosage est maximal et un état déformé dans lequel le volume de la chambre de dosage est minimal ;
- un clapet d'admission du produit fluidique vers la chambre de dosage ;
- un clapet d'échappement du produit fluidique depuis la chambre de dosage ;
- des moyens d'ouverture et de fermeture des clapets d'admission et d'échappement.

Cette pompe consiste en une unique pièce moulée.

L'idée de cette invention consiste à concevoir une pompe en un seul composant moulé par injection. Il n'y a donc pas d'opérations d'assemblage post moulage. Un unique moule permet l'obtention de cette pompe et limite ainsi les coûts d'investissement.

Cette pompe est destinée à distribuer une crème ou un liquide plus ou moins fluide. Elle ne comporte pas de pièces métalliques telles que ressort ou bille. Cette pompe présente une forme pouvant s'intégrer sur différents supports de type tube, bouteille, flacon, etc.

Cette unique pièce moulée est constituée de deux parties, respectivement un corps et une casquette, reliées par une articulation du type charnière-film. Le moule prévoit donc un emplacement pour le corps, un emplacement pour la casquette, et une zone intermédiaire pour la charnière-film reliant le corps et la casquette. Lors du moulage, la pompe est ouverte. Lorsque les éléments sont encore dans le moule, la casquette est rabattue sur le corps par le pliage de la charnière film. La pompe ainsi fermée peut être éjectée hors du moule. Elle est prête à emploi.

La casquette comporte :
∘ ladite membrane déformable présentant un axe central X ;
∘ lesdits moyens de fermeture et d'ouverture du clapet d'admission ;
∘ un orifice d'échappement du clapet d'échappement.

L'invention se caractérise à titre principal en ce que la casquette comporte une tige de commande s'étendant orthogonalement selon l'axe X depuis la membrane en direction du corps lorsque la casquette est positionnée sur le corps.

Selon les différents modes de réalisation de l'invention, qui pourront être pris ensemble ou séparément :
- ladite pièce est constituée d'une première matière souple et d'une seconde matière rigide : il s'agit donc d'un moulage par bi-injection. La matière souple permet d'offrir une élasticité à la chambre de dosage. La matière rigide forme la structure porteuse de la pièce.
- le corps comporte :
   ∘ une structure rigide apte à être fixée sur un contenant ;
   ∘ un orifice d'admission du clapet d'admission ;
   ∘ les moyens d'ouverture et de fermeture du clapet d'échappement ;
   ∘ un support dans lequel est pratiqué un trou destiné à accueillir ladite tige de commande de la pompe.
- les moyens de fermeture et d'ouverture du clapet d'admission consistent en une langue souple venant fermer élastiquement l'orifice d'admission.
- la langue souple s'écarte de l'orifice d'admission sous l'effet de la dépression dans la chambre de dosage lors du retour entre l'état déformé et l'état initial de la membrane.
- la tige de commande est mobile en translation selon l'axe X entre une position relevée où la membrane est dans son état initial, et une position enfoncée où la membrane est dans son état déformé, l'activation de la tige de commande s'effectue suite à une pression exercée sur la membrane pour la passer de son état initial à son état déformé.
- les moyens de fermeture et d'ouverture du clapet d'échappement consistent en une zone tronconique souple venant fermer élastiquement l'orifice d'échappement et s'étendant autour du support.
- la tige de commande est montée serrée dans le trou du support et le mouvement de translation de la tige entre la position relevée et la position enfoncée entraîne une déformation de la zone tronconique de manière à ouvrir l'orifice d'échappement dès le début de la déformation de la membrane, et le retour de la tige dans sa position relevée entraîne la remise en place de la zone tronconique de manière à fermer l'orifice d'échappement.
- le support comporte une cheminée délimitant le trou accueillant la tige de commande, ladite tige comportant une extrémité libre dotée d'une butée apte à venir au contact de la cheminée.
- dans l'état initial de la membrane, la butée de la tige exerce une force sur la cheminée du support pour le maintien en place de la zone tronconique de manière à fermer l'orifice d'échappement.
- le retour entre l'état déformé et l'état initial de la membrane s'effectue par réaction élastique de la membrane.
- la pompe comporte des moyens de protection géométrique contre l'actionnement non contrôlé de la pompe : il peut s'agir par exemple d'un rebord rigide qui protège l'actionnement accidentel de la pompe.

L'invention concerne également un procédé de fabrication d'une pompe telle que décrite ci-dessus, et comportant les étapes suivantes :
- moulage d'une seule pièce comportant deux parties principales, à savoir le corps et la casquette, reliées par la charnière-film ;
- pliage de la charnière-film, dans le moule, de manière à positionner la casquette sur le corps et fermer la pompe ;
- démoulage de la pompe fermée et prête à utilisation.

Ce procédé selon la revendication 13 permet ainsi de fermer la pièce avant son éjection totale hors du moule. Une fois que la pièce est éjectée, il n'y a plus aucune étape d'assemblage.

La pompe est prête à emploi.

### Présentation des figures

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés.

Sur ces dessins :
- la figure 1 est une vue en perspective d'une première configuration possible d'une pompe ouverte selon l'invention ;
- la figure 2 est une vue en perspective de la pompe selon la figure 1, retournée selon un plan horizontal ;
- la figure 3 est une vue en perspective et en coupe de la pompe selon la figure 1 ;
- la figure 4 est une vue en perspective de la pompe fermée, toujours selon la première configuration ;
- les figures 5 à 9 sont des vues en coupe qui montrent les différentes étapes d'actionnement de la pompe selon la première configuration ;
- la figure 10 est une vue en coupe d'une pompe ouverte selon une seconde configuration possible de l'invention ;
- la figure 11 illustre la pompe fermée selon la seconde configuration ;
- la figure 12 montre l'actionnement de la pompe selon la seconde configuration ;
- la figure 13 montre le relâchement de la pompe selon la seconde configuration ;
- la figure 14 montre le retour de la pompe dans sa position fermée, et est identique à la figure 11.

### Description détaillée

Dans la description, les termes de positionnement dans l'espace sont pris en référence à la position droite de la pompe telle que représentée en particulier sur la figure 4 et la figure 11.

Il est à noter que, sur les figures, les éléments structurels et/ou fonctionnels communs aux différents modes de réalisation peuvent présenter les mêmes références. Ainsi, sauf mention contraire, de tels éléments disposent de propriétés structurelles, dimensionnelles et matérielles identiques.

L'invention concerne une pompe moulée en une seule pièce, comme visible sur la figure 1 par exemple. Cette pièce se décompose en une première partie, à savoir un corps 1, et en une seconde partie, à savoir une casquette 2, le corps 1 et la casquette 2 étant reliés par une charnière-film 3. Tous ces éléments sont obtenus dans un seul et unique moule.

Lors du moulage, la pompe est ouverte, ce qui signifie que la casquette 2 est déployée par rapport au corps 1. En fin de moulage, la casquette 2 est rabattue sur le corps 1 par le pliage de la charnière film 3 de manière à fermer la pompe. La pompe ainsi fermée peut être démoulée.

La casquette 2 constitue la partie supérieure de la pompe, et le corps 1 constitue la partie inférieure de la pompe.

La casquette 2 comporte un bouton-poussoir sur lequel l'utilisateur peut appuyer pour actionner la pompe. Une dose de produit sort alors via un embout 12, lorsque la pompe est montée sur un contenant rempli de produit à distribuer.

De façon concrète, le bouton poussoir consiste en une membrane 4 déformable sur laquelle l'utilisateur peut appuyer. Cette membrane 4 définit en partie une chambre de dosage 21 contenant une dose de produit à délivrer. La pompe fonctionne en faisant varier le volume de cette chambre de dosage 21 par déformation élastique de la membrane entre un état initial représenté sur les figures 4, 5, 9, 11, 14 dans lequel la chambre 21 a un volume maximal et un état déformé représenté sur les figures 7, 8, 12 dans lequel le volume de la chambre 21 est minimal, entraînant l'expulsion de la dose de produit par l'embout 12.

La membrane 4 comporte un axe X central de symétrie. Une tige de commande 5 s'étend orthogonalement depuis la membrane 4, selon l'axe X, et en direction du corps 1 lorsque la casquette 2 est positionnée sur le corps 1. En d'autres termes, la tige de commande 5 s'étend depuis la surface intérieure de la membrane 4, tandis que la surface extérieure de la membrane 4 sert de surface d'appui pour l'utilisateur. La fonction de cette tige de commande 5 sera expliquée plus loin dans la description.

Le corps 1 consiste en une pièce de révolution, présentant une paroi périphérique 9, servant de structure rigide.

La partie inférieure de la paroi périphérique 9 est destinée à être mise en place sur un contenant. Pour faciliter cette mise en place, un renflement 17 circonférentiel est pratiqué sur la surface intérieure de la paroi périphérique 9. Ce renflement 17 permet par exemple un emboîtement élastique de la pompe sur le contenant.

La paroi périphérique 9 du corps 1 définit une ouverture supérieure fermée au moins en partie par un support 7. Ce support 7 et la membrane 4 définissent ensemble la chambre de dosage 21.

Ce support 7 est porté par une zone tronconique 6 déformable. Cette zone tronconique 6 entoure le support 7. Un trou 8 est pratiqué au centre de ce support 7 pour le passage de la tige de commande 5. Optionnellement, une cheminée 10 dirigée vers l'intérieur du corps 1 augmente la profondeur du trou 8 et permet ainsi de mieux guider la tige de commande 5 en translation rectiligne. L'extrémité libre de la tige de commande 5 est dotée d'une butée 11 apte à venir au contact de l'extrémité libre de la cheminée 10 de manière à limiter le mouvement de translation de la tige de commande 5. Cette dernière est montée légèrement serrée dans la cheminée 10.

Dans le premier mode de réalisation illustré aux figures 1 à 9, le support 7 consiste en un plateau circulaire plat, saillant d'un disque 23 par l'intermédiaire de la zone tronconique 6. Le disque 23 ferme entièrement l'ouverture supérieure délimitée par la paroi périphérique 9 du corps 1. La membrane 4 quant à elle consiste en un dôme à l'état initial, dont le sommet est dirigé vers l'extérieur de la pompe. Lorsque l'utilisateur appuie sur le dôme, ce dernier se déforme de manière à former une cuvette, dont le fond vient en contact avec le support 7. Dans ce mode de réalisation, la casquette 2 comporte une surface supérieure 20 plane de laquelle saille le dôme. Ce dôme est décentré par rapport à l'axe central de la surface supérieure 20.

Dans le second mode de réalisation illustré aux figures 10 à 14, le support 7 consiste en une cuvette dirigée vers l'intérieur du corps 1. La cuvette en elle-même ferme entièrement l'ouverture supérieure délimitée par la paroi périphérique 9 du corps 1. La membrane 4 quant à elle consiste en un disque plat à l'état initial. Lorsque l'utilisateur appuie sur le disque, ce dernier se déforme de manière à former une cuvette qui s'approche du support 7. Dans ce mode de réalisation, la membrane 4 forme toute la surface supérieure de la casquette 2.

Par ailleurs, la pompe présente un clapet d'admission par lequel une dose de produit à distribuer peut rentrer pour aller dans la chambre de dosage 21. Ce clapet d'admission se compose :
- d'un orifice d'admission 14 pratiqué dans le corps 1
- et de moyens de fermeture et d'ouverture de cet orifice d'admission 14, consistant en une langue 15 souple s'étendant de la casquette 2 et venant fermer élastiquement l'orifice 14.

Dans le premier mode de réalisation, le disque 23 du corps 1 présente un renfoncement 16, l'orifice d'admission 14 étant pratiqué dans l'une des parois de ce renfoncement 16. La langue 15 pénètre dans ce renfoncement 16 et vient se plaquer sur la paroi dans laquelle se trouve l'orifice 14, de manière à le recouvrir.

Dans le second mode de réalisation, l'orifice d'admission 14 est pratiqué directement dans le support 7. Pour accélérer l'admission d'une dose de produit dans la chambre de dosage 21, il existe deux orifices d'admission 14a,14b diamétralement opposés. De la même manière, il existe alors deux langues 15a, 15b venant recouvrir chacune un orifice d'admission 14a,14b. Les langues 15a, 15b ont des longueurs différentes de manière à s'adapter à l'emplacement des orifices d'admission 14a,14b sur le support 7. Il peut exister plusieurs formes de langue et plusieurs longueurs de langue, selon les dimensions et les emplacements des orifices d'admission. Les exemples proposés ne sont pas limitatifs.

La pompe présente également un clapet d'échappement par lequel sort une dose de produit à distribuer. Plus précisément, le produit sort de la chambre de dosage 21 et arrive dans l'embout 12 via le clapet d'échappement. Ce clapet d'échappement se compose :
- d'un orifice d'échappement 13 pratiqué dans la casquette 2
- et de moyen de fermeture et d'ouverture de cet orifice d'échappement 13, consistant en la zone tronconique 6 précédemment citée.

Dans les deux modes de réalisation, la zone tronconique 6 ferme élastiquement l'orifice d'échappement 13, dans un état initial où le support 7 est relevé. Lorsque le support 7 est rabaissé, comme cela sera expliqué plus loin dans la description, la zone tronconique 6 est déformée et ouvre l'orifice d'échappement 13.

Dans le premier mode de réalisation, la partie supérieure de la paroi périphérique 9 du corps 1 présente un épaulement 18 sur lequel vient se positionner une paroi périphérique 19 de la casquette 2. Une rainure circonférentielle est pratiquée dans l'extrémité supérieure de la paroi périphérique 9 du corps 1, et accueille un bourrelet circonférentiel prévu à cet effet dans la paroi périphérique 19 de la casquette 2, de manière à assurer un emboîtement élastique entre le corps 1 et la casquette 2.
Cet emboîtement permet également d'assurer l'étanchéité entre le corps 1 et la casquette 2.

Dans le second mode de réalisation, il n'existe pas d'épaulement. La casquette 2 présente un rebord annulaire rigide 22 entourant la membrane 4 plane de manière à empêcher tout actionnement accidentel de la pompe par appui sur une zone périphérique de ladite membrane 4 plane. Comme la membrane 4 n'est pas saillante relativement au plan formé par le rebord rigide, contrairement au premier mode de réalisation, l'appui s'exerce sur les bords rigides 22 lorsque le flacon est posé tête en bas sur un support. Le support ne peut ainsi pas causer d'actionnement accidentel de la pompe dans cette position.

Ce rebord 22 consiste ainsi en une protection géométrique contre l'actionnement non contrôlé de la pompe. Il est conçu en polypropylène de préférence.

On remarque ainsi qu'en fonction de leur rôle, les différents éléments constituant la pompe sont soit souple soit rigide. En l'espèce, la membrane 4, la zone tronconique 6, la charnière film 3, les langues 15, 15a, 15b sont constitués dans une matière souple et élastique, du type élastomère thermoplastique (TPE). Les autres éléments sont quant à eux constitués d'une matière rigide. Le moulage de la pompe est donc réalisé par bi-injection d'une matière souple et d'une matière rigide dans un même et unique moule pour former l'unique pièce.

Nous allons ci-après décrire le fonctionnement de cette pompe selon le premier mode de réalisation.

En figure 5, la pompe est en position de repos. La pompe est étanche, la casquette 2 étant emboîtée sur le corps 1. La membrane 4 est dans son état initial, en forme de dôme et la tige 5 est en position relevée. La réaction élastique du dôme 4 précontraint tend à tirer sur la tige de commande 5. La butée 11 de la tige de commande 5 est en contact avec la cheminée 10 et tend à soulever le support 7 ainsi que la zone tronconique 6. Cette zone tronconique 6 obstrue alors l'orifice d'échappement 13. L'orifice d'admission 14 est fermé par la langue 15. La chambre de dosage 21 est remplie d'une dose de produit à distribuer. La pression à l'intérieur de la chambre 21 est identique à la pression à l'extérieur de la chambre, et la langue 15 est plaquée sur le siège de l'orifice d'admission 14 par simple effet élastique. La fermeture du clapet d'admission est ainsi étanche.

En figure 6, une pression est exercée au sommet du dôme 4. La tige de commande 5 est en léger serrage dans la cheminée 10 et entraîne ainsi la cheminée 10 et le support 7 vers le bas, entraînant une déformation de la zone tronconique 6 et l'ouverture de l'orifice d'échappement 13 alors que la membrane 4 n'est que faiblement déformée. En conséquence, le fluide est distribué sans être soumis à de fortes pressions. D'une part, on prévient ainsi des risques de séparation de phase dans la lotion, et d'autre part le fluide n'est pas distribué de manière violente et peut être distribué doucement dans la main de l'utilisateur. En figure 7 la membrane 4 est dans son état déformé, en forme de cuvette. Lors de la descente de la tige de commande 5 suite à l'appui sur la membrane 4, la force de serrage entre la tige 5 et la cheminée 10 est vaincue et la tige 5 translate ainsi vers le bas par rapport à la cheminée 10 jusqu'à une position dite enfoncée. Le volume de la chambre de dosage 21 diminue et une grande partie de la dose de produit contenue dans la chambre de dosage 21 est distribuée via l'embout 12.

En figure 8, il n'y a plus de pression sur la membrane 4. La réaction élastique de la membrane 4 permet la remontée du système. En particulier, la membrane 4 repasse de sa forme en cuvette à sa forme de dôme et fait remonter la tige de commande 5. La cheminée 10 étant serrée sur la tige 5, la remontée de la tige 5 tend à faire remonter le support 7 et à plaquer la zone tronconique 6 sur l'orifice d'échappement 13. Le clapet d'échappement est alors fermé. Le volume de la chambre de dosage réaugmente. Il y a une dépression dans la chambre 21, ce qui provoque l'ouverture du clapet d'admission en soulevant la langue 15 de manière à ouvrir l'orifice d'admission 14 du produit fluide. L'aspiration du produit se poursuit jusqu'à l'arrivée en butée haute de la tige 5 sous la cheminée 10.

En figure 9, la pompe est retournée dans son état de repos. La réaction élastique du dôme précontraint 4 lors de l'assemblage du système permet le placage de la zone tronconique 6 sur l'orifice d'échappement 13. La chambre de dosage 21 est donc fermée hermétiquement. La dépression ayant chuté, la langue 15 du clapet d'admission, de par l'élasticité intrinsèque du matériau souple dans lequel il est conçu, se replaque sur l'orifice d'admission 14. La dose suivante est prête à être délivrée.

Dans son second mode de réalisation, la pompe fonctionne de manière similaire à ce qui est décrit ci-dessus, à la différence près que la membrane 4 est plane dans son état initial précontraint, et qu'elle prend une forme de cuvette lorsqu'une pression est exercée sur elle.

Les configurations montrées aux figures citées ne sont que des exemples possibles, nullement limitatifs, de l'invention qui est définie par le revendications et qui englobe les variantes de formes et de conceptions à la portée de l'homme de l'art.

## Revendications

1. Pompe de distribution d'un produit fluidique apte à être montée sur un contenant du type tube flexible ou flacon rigide, comportant
- une chambre de dosage (21) à volume variable définie au moins en partie par une membrane (4) déformable entre un état initial dans lequel le volume de la chambre de dosage (21) est maximal et un état déformé dans lequel le volume de la chambre de dosage (21) est minimal ;
- un clapet d'admission du produit fluidique vers la chambre de dosage (21) ;
- un clapet d'échappement du produit fluidique depuis la chambre de dosage (21) ;
- des moyens d'ouverture et de fermeture des clapets d'admission et d'échappement ;
ladite pompe consistant en une unique pièce moulée constituée de deux parties, respectivement un corps (1) et une casquette (2), reliées par une articulation (3) du type charnière-film, la casquette (2) comportant :
- ladite membrane (4) présentant un axe central X ;
- lesdits moyens de fermeture et d'ouverture du clapet d'admission ;
- un orifice d'échappement (13) du clapet ;
**caractérisée en ce que** la casquette (2) comporte également une tige de commande (5) s'étendant selon l'axe X depuis la membrane (4) en direction du corps (1) lorsque la casquette (2) est positionnée sur le corps (1).

2. Pompe selon la revendication précédente, **caractérisée en ce que** ladite pièce est constituée d'une première matière souple et d'une seconde matière rigide.

3. Pompe selon la revendication précédente, **caractérisée en ce que** le corps (1) comporte :
- une structure rigide (9) apte à être fixée sur un contenant ;
- un orifice d'admission (14) du clapet d'admission ;
- les moyens d'ouverture et de fermeture du clapet d'échappement ;
- un support (7) dans lequel est pratiqué un trou (8) destiné à accueillir ladite tige de commande (5) de la pompe.

4. Pompe selon la revendication précédente, **caractérisée en ce que** les moyens de fermeture et d'ouverture du clapet d'admission consistent en une langue (15) souple venant fermer élastiquement l'orifice d'admission (14).

5. Pompe selon la revendication précédente, **caractérisée en ce que** la langue (15) souple s'écarte de l'orifice d'admission (14) sous l'effet de la dépression dans la chambre de dosage (21) lors du retour entre l'état déformé et l'état initial de la membrane (4).

6. Pompe selon l'une des revendications 3 à 5, **caractérisée en ce que** la tige de commande (5) est mobile en translation selon l'axe X entre une position relevée où la membrane (4) est dans son état initial, et une position enfoncée où la membrane (4) est dans son état déformé, l'activation de la tige de commande (5) s'effectue suite à une pression exercée sur la membrane (4) pour la passer de son état initial à son état déformé.

7. Pompe selon l'une des revendications 3 à 6, **caractérisée en ce que** les moyens de fermeture et d'ouverture du clapet d'échappement consistent en une zone tronconique (6) souple venant fermer élastiquement l'orifice d'échappement (13) et s'étendant autour du support (7).

8. Pompe selon la revendication précédente lorsqu'elle dépend de la revendication 6, **caractérisée en ce que** la tige de commande (5) est montée serrée dans le trou (8) du support (7) et le mouvement de translation de la tige (5) entre la position relevée et la position enfoncée entraîne une déformation de la zone tronconique (6) de manière à ouvrir l'orifice d'échappement (13) dès le début de la déformation de la membrane (4), et le retour de la tige (5) dans sa position relevée entraîne la remise en place de la zone tronconique (6) de manière à fermer l'orifice d'échappement (13).

9. Pompe selon l'une des revendications 3 à 8, **caractérisée en ce que** le support (7) comporte une cheminée (10) délimitant le trou (8) accueillant la tige de commande (5), ladite tige (5) comportant une extrémité libre dotée d'une butée (11) apte à venir au contact de la cheminée (10).

10. Pompe selon la revendication précédente lorsqu'elle dépend de la revendication 7, **caractérisée en ce que**, dans l'état initial de la membrane (4), la butée (11) de la tige (5) exerce une force sur la cheminée (10) du support (7) pour le maintien en place de la zone tronconique (6) de manière à fermer l'orifice d'échappement (13).

11. Pompe selon l'une des revendications précédentes, **caractérisée en ce que** le retour entre l'état déformé et l'état initial de la membrane (4) s'effectue par réaction élastique de la membrane (4).

12. Pompe selon la revendication précédente lorsqu'elle dépend des revendications 7 à 8, **caractérisée en ce qu'**elle comporte des moyens de protection géométrique contre son actionnement non contrôlé, du type rebord rigide (22).

13. Procédé de fabrication d'une pompe telle que décrite dans les revendications précédentes, **caractérisé en ce qu'**il comporte les étapes suivantes :
- moulage d'une seule pièce comportant deux parties principales, à savoir le corps (1) et la casquette (2), reliées par la charnière-film (3) ;
- pliage de la charnière-film (3), dans le moule, de manière à positionner la casquette (2) sur le corps (1) et fermer la pompe ;
- démoulage de la pompe fermée et prête à utilisation.

## Patentansprüche

1. Pumpe zur Abgabe eines Fluidprodukts, die an einem Behälter vom Typ biegsame Tube oder starre Flasche angebracht werden kann, umfassend
- eine Dosierkammer (21) mit variablem Volumen, die zumindest teilweise durch eine Membran (4) definiert ist, die zwischen einem Ausgangszustand, in dem das Volumen der Dosierkammer (21) maximal ist, und einem verformten Zustand, in dem das Volumen der Dosierkammer (21) minimal ist, verformbar ist;
- ein Einlassventil für das Fluidprodukt in die Dosierkammer (21);
- ein Auslassventil für das Fluidprodukt aus der Dosierkammer (21);
- Mittel zum Öffnen und zum Schließen des Einlass- und Auslassventils;
wobei die Pumpe aus einem einstückigen Gussteil gebildet wird, welches aus zwei Komponenten besteht, einem Körper (1) bzw. einer Kappe (2), die durch ein Drehgelenk (3) vom Typ Filmscharnier miteinander verbunden sind, wobei die Kappe (2) umfasst:
- die Membran (4), die eine zentrale Achse X aufweist;
- die Mittel zum Schließen und zum Öffnen des Einlassventils;
- eine Auslassöffnung (13) des Ventils;
**dadurch gekennzeichnet, dass** die Kappe (2) auch einen Dosierstab (5) umfasst, der sich entlang der Achse X von der Membran (4) zum Körper (1) hin erstreckt, wenn die Kappe (2) auf dem Körper (1) positioniert ist.

2. Pumpe nach dem vorstehenden Anspruch, **dadurch gekennzeichnet, dass** dieses Teil aus einem ersten biegsamen Material und einem zweiten starren Material besteht.

3. Pumpe nach dem vorstehenden Anspruch, **dadurch gekennzeichnet, dass** der Körper (1) umfasst:
- eine starre Struktur (9), die auf einem Behälter befestigt werden kann;
- eine Einlassöffnung (14) des Einlassventils;
- Mittel zum Öffnen und zum Schließen des Auslassventils;
- einen Halter (7), in dem ein Loch (8) eingearbeitet ist, das zur Aufnahme des Dosierstabs (5) der Pumpe vorgesehen ist.

4. Pumpe nach dem vorstehenden Anspruch, **dadurch gekennzeichnet, dass** die Mittel zum Schließen und zum Öffnen des Einlassventils aus einer biegsamen Zunge (15) bestehen, die die Einlassöffnung (14) elastisch verschließt.

5. Pumpe nach dem vorstehenden Anspruch, **dadurch gekennzeichnet, dass** sich die biegsame Zunge (15) unter der Wirkung des Unterdrucks in der Dosierkammer (21) bei der Rückkehr vom verformten Zustand in den Ausgangszustand der Membran (4) von der Einlassöffnung (14) wegbewegt.

6. Pumpe nach einem der Ansprüche 3 bis 5, **dadurch gekennzeichnet, dass** der Dosierstab (5) entlang der Achse X zwischen einer angehobenen Position, in der sich die Membran (4) in ihrem Ausgangszustand befindet, und einer niedergedrückten Position, in der sich die Membran (4) in ihrem verformten Zustand befindet, translatorisch bewegbar ist, wobei die Aktivierung des Dosierstabs (5) nach einem Druck erfolgt, der auf die Membran (4) ausgeübt wird, um sie von ihrem Ausgangszustand in ihren verformten Zustand zu versetzen.

7. Pumpe nach einem der Ansprüche 3 bis 6, **dadurch gekennzeichnet, dass** die Mittel zum Schließen und zum Öffnen des Auslassventils aus einem biegsamen kegelstumpfförmigen Bereich (6) bestehen, der die Auslassöffnung (13) elastisch verschließt und sich um den Halter (7) herum erstreckt.

8. Pumpe nach dem vorstehenden Anspruch, wenn sie von Anspruch 6 abhängt, **dadurch gekennzeichnet, dass** der Dosierstab (5) fest im Loch (8) des Halters (7) angebracht ist und die Translationsbewegung des Stabs (5) zwischen der angehobenen Position und der niedergedrückten Position eine Verformung des kegelstumpfförmigen Bereichs (6) bewirkt, so dass die Auslassöffnung (13) vom Beginn der Verformung der Membran (4) an geöffnet wird, und die Rückkehr des Stabs (5) in seine angehobene Position das Zurücksetzen des kegelstumpfförmigen Bereichs (6) bewirkt, so dass die Auslassöffnung (13) verschlossen wird.

9. Pumpe nach einem der Ansprüche 3 bis 8, **dadurch gekennzeichnet, dass** der Halter (7) einen Schaft (10) aufweist, der das Loch (8) begrenzt, welches den Dosierstab (5) aufnimmt, wobei der Stab (5) ein freies Ende umfasst, das mit einem Anschlag (11) versehen ist, der mit dem Schaft (10) in Kontakt kommen kann.

10. Pumpe nach dem vorstehenden Anspruch, wenn sie von Anspruch 7 abhängt, **dadurch gekennzeichnet, dass** im Ausgangszustand der Membran (4) der Anschlag (11) des Stabs (5) eine Kraft auf den Schaft (10) des Trägers (7) ausübt, um den kegelstumpfförmigen Bereich (6) so in Position zu halten, dass die Auslassöffnung (13) verschlossen wird.

11. Pumpe nach einem der vorstehenden Ansprüche, **dadurch gekennzeichnet, dass** die Rückkehr vom verformten Zustand in den Ausgangszustand der Membran (4) durch elastische Reaktion der Membran (4) erfolgt.

12. Pumpe nach dem vorstehenden Anspruch, wenn sie von den Ansprüchen 7 bis 8 abhängt, **dadurch gekennzeichnet, dass** die Pumpe geometrische Schutzmittel gegen deren ungesteuerte Betätigung aufweist, vom Typ starrer Rand (22).

13. Verfahren zur Herstellung einer Pumpe, wie in den vorstehenden Ansprüchen beschrieben, **dadurch gekennzeichnet, dass** das Verfahren die folgenden Schritte umfasst:
- Gießen eines einstückigen Teils, umfassend zwei Hauptkomponenten, nämlich den Körper (1) und die Kappe (2), die durch das Filmscharnier (3) miteinander verbunden sind;
- Falten des Filmscharniers (3) in der Gießform, so dass die Kappe (2) auf dem Körper (1) positioniert und die Pumpe geschlossen wird;
- Entformen der geschlossenen und einsatzbereiten Pumpe.

## Claims

1. Pump for dispensing a fluid product able to be mounted on a container of the flexible tube or rigid bottle type, comprising
- a metering chamber (21) with variable volume defined at least partially by a membrane (4) that can be deformed between an initial state wherein the volume of the metering chamber (21) is maximal and a deformed state wherein the volume of the metering chamber (21) is minimal;
- an intake valve for the fluid product to the metering chamber (21);
- an exhaust valve for the fluid product from the metering chamber (21);
- means for opening and closing the intake and exhaust valves;
said pump consisting of a single moulded part comprising two portions, respectively a body (1) and a cap (2), connected by an articulation (3) of the film-hinge type, the cap (2) comprising:
- said membrane (4) having a central axis X;
- said means for closing and opening the intake valve;
- an exhaust orifice (13) of the valve;
**characterised in that** the cap (2) also comprises a control rod (5) extending along the axis X from the membrane (4) in the direction of the body (1) when the cap (2) is positioned on the body (1).

2. Pump according to the preceding claim, **characterised in that** said part is formed from a first flexible material and from a second rigid material.

3. Pump according to the preceding claim, **characterised in that** the body (1) comprises:
- a rigid structure (9) able to be fixed on a container;
- an intake orifice (14) of the intake valve;
- the means of opening and closing the exhaust valve;
- a support (7) wherein is formed a hole (8) intended to receive said control rod (5) of the pump.

4. Pump according to the preceding claim, **characterised in that** the means of closing and opening of the intake valve consist of a flexible tongue (15) that elastically closes the intake orifice (14).

5. Pump according to the preceding claim, **characterised in that** the flexible tongue (15) moves away from the intake orifice (14) under the effect of the low pressure in the metering chamber (21) during the return between the deformed state and the initial state of the membrane (4).

6. Pump according to one of claims 3 to 5, **characterised in that** the control rod (5) is movable in translation along the axis X between a raised position where the membrane (4) is in its initial state, and a recessed position where the membrane (4) is in its deformed state, the activation of the control rod (5) is carried out following a pressure exerted on the membrane (4) to switch it from its initial state to its deformed state.

7. Pump according to one of claims 3 to 6, **characterised in that** the means of closing and opening of the exhaust valve consist of a flexible tapered zone (6) that elastically closes the exhaust orifice (13) and extending around the support (7).

8. Pump according to the preceding claim when dependent on claim 6, **characterised in that** the control rod (5) is mounted tightly in the hole (8) of the support (7) and the translation movement of the rod (5) between the raised position and the recessed position causes a deformation of the tapered zone (6) so as to open the exhaust orifice (13) at the onset of the deformation of the membrane (4), and the return of the rod (5) to its raised position causes the putting back into place of the tapered zone (6) so as to close the exhaust orifice (13).

9. Pump according to one of claims 3 to 8, **characterised in that** the support (7) comprises a shaft (10) delimiting the hole (8) that receives the control rod (5), said rod (5) comprising a free end provided with a stop (11) able to come into contact with the shaft (10).

10. Pump according to the preceding claim when dependent on claim 7, **characterised in that**, in the initial state of the membrane (4), the stop (11) of the rod (5) exerts a force on the shaft (10) of the support (7) for keeping the tapered zone (6) in place so as to close the exhaust orifice (13).

11. Pump according to one of the preceding claims, **characterised in that** the return between the deformed state and the initial state of the membrane (4) is carried out by elastic reaction of the membrane (4).

12. Pump according to the preceding claim when dependent on claims 7 to 8, **characterised in that** it comprises means of geometric protection against the uncontrolled actuating thereof, of the rigid edge type (22).

13. Method for manufacturing a pump such as described in the preceding claims, **characterised in that** it comprises the following steps:
- moulding in a single part comprising two main portions, namely the body (1) and the cap (2), connected by the film-hinge (3);
- folding the film-hinge (3), in the mould, so as to position the cap (2) on the body (1) and close the pump;
- demoulding of the closed and ready-to-use pump.
